# FASCICULE DE BREVET EUROPEEN

(11) **EP 0 410 894 B1**
(45) Date de publication et mention de la délivrance du brevet: **22.09.1993**
(21) Numéro de dépôt: 90402161.5
(22) Date de dépôt: 26.07.1990
(51) Int. Cl.: E03D 5/012, E03D 5/00

(54) **Toilette de W.C. à très faible consommation en eau de rinçage et utilisant l'air comprimé comme source d'énergie**
W.C. mit sehr geringem Spülwasserverbrauch und Verwendung von Druckluft als Energiequelle
W.C. with minimal flush water consumption and using compressed air as the power source

(30) Priorité: 26.07.1989 FR 8910065
(43) Date de publication de la demande: 30.01.1991
(73) Titulaire: SANITAIRE EQUIPEMENT SOCIETE ANONYME DITE:, F-37100 Tours (FR)
(72) Inventeur: Bolze, Bernard, F-37150 Blere (FR); Pittet, Daniel, F-37000 Tours (FR)
(74) Mandataire: Wagret, Jean-Michel

(56) Documents cités:
- EP-A- 0 306 366
- DE-A- 2 018 946
- GB-A- 1 350 519
- US-A- 3 698 019
- US-A- 3 968 526
- US-A- 4 232 409

## Description

La présente invention concerne une installation de toilettes sanitaires du type évacuation directe et rinçage sans effet de chasse ni siphon.

L'invention vise à réaliser une installation de WC évitant les inconvénients des systèmes classiques fonctionnant par effet de chasse, lesquels nécessitent une quantité importante d'eau à chaque utilisation.

L'invention vise notamment à permettre la mise en place d'installations de toilettes sanitaires dans des conditions et circonstances ne permettant pas de disposer d'une réserve importante d'eau par exemple et notamment sur des véhicules routiers ou ferroviaires de même que dans des habitations mobiles (caravanes, mobilhome, embarcations habitables etc..).

On a décrit dans la demande de brevet européen EP-A-0.306.366, au nom de la demanderesse, une installation de toilettes de WC du type spécifié et visant à éviter et pallier les inconvénients des systèmes traditionnels, qu'il s'agisse de toilettes à effet de chasse (grosse consommatrice d'une quantité d'eau claire et nécessitant un raccordement à un système de tout-à-l'égout) ou des WC du type chimique (manipulation d'agents toxiques, d'une efficacité limitée dans le temps, laissant subsister des odeurs résiduelles désagréables et nécessitant également le stockage des effluents traités).

Dans le cadre du dispositif connu, tel que décrit dans la demande de brevet français précité, on a prévu une évacuation par une quantité dosée et limitée d'eau sous forte pression.

On connaît également par le brevet US 3.968.326, une installation de toilettes pour unité mobile et dans laquelle la séquence des manoeuvres d'arrivée d'eau de rinçage et d'ouverture de la trappe est commandée par un ensemble de commande à air comprimé.

Les toilettes selon la présente invention développent l'efficacité d'installations sanitaires du type à évacuation directe et rinçage sous pression notamment dans le cas d'installations mises en place sur des véhicules routiers ou ferroviaires disposant généralement d'une alimentation en air comprimé graissé de 6 à 8 bars, en vue d'obtenir un nettoyage de l'installation entre deux utilisations, à partir d'une quantité d'eau limitée et de l'ordre de 25 cl.

Le cycle d'évacuation et de rinçage est déclenche par une simple pression digitale de l'utilisateur, sans cependant nécessiter le recours à une énergie électrique, car l'installation de l'invention utilise exclusivement, tant comme source d'énergie de puissance que comme source d'énergie de régulation, l'air comprimé puisé dans l'équipement général du véhicule.

A cet effet, l'invention concerne des toilettes sanitaires à évacuation directe et rinçage sans effet de chasse ni siphon, du type constitué d'une cuvette de forme générale tronconique comportant au niveau de sa petite base en position inférieure une trappe commandée par un vérin pneumatique, ladite cuvette étant en communication par intermittence avec un conduit d'évacuation, et la cuvette comporte encore au moins une buse de projection d'eau de rinçage et d'évacuation et provenant d'une source'de liquide de rinçage sous pression, les toilettes sont reliées à une source d'air comprimé en communication d'une part avec une chambre de mise sous pression de l'eau de rinçage et d'évacuation pour assurer l'alimentation sous haute pression des buses et d'autre part avec le vérin pneumatique de manoeuvre de la trappe, cette mise en communication étant réalisée par un distributeur à registre pneumatique assurant la régulation et la commande du cycle d'évacuation comportant les phases synchronisées en premier lieu d'ouverture de la trappe et de projection d'eau sous pression et en second lieu de fermeture de la trappe et arrêt de la projection d'eau, et, à cet effet, le distributeur est relie à un premier contacteur, constitué d'un contacteur manuel en position accessible à l'utilisateur et propre à assurer le déplacement du registre en assurant l'initialisation du cycle d'évacuation et de rinçage par la mise en communication de la source d'air comprime avec la chambre de mise sous pression de l'eau de rinçage et d'évacuation ainsi que par la communication de la source d'air comprimé avec une première entrée du vérin de manoeuvre de la trappe en assurant la mise en position d'ouverture de cette dernière, caractérisées en ce que la chambre de mise sous pression est constituée d'un cylindre contenant un piston séparant ladite chambre en deux capacités, soit une capacité sèche en arrière du piston communiquant, par l'intermédiaire du distributeur, avec la source d'air comprimé, et assurant ainsi le déplacement du piston contre l'action d'un organe de rappel'et une capacité réceptrice de l'eau, en avant du piston, communiquant, avec interposition de clapets de non retour avec une source d'eau d'une part et avec les buses de projection d'eau dans la cuvette d'autre part, de sorte que le déplacement du piston sous l'action de l'air comprime sur sa face arrière, provoque la mise sous pression de l'eau par la face avant du piston, alimentant ainsi les buses de projection, le retour du piston provoqué par ledit organe de rappel assurant en sens inverse le remplissage à nouveau de ladite capacité (38') réceptrice de l'eau.

D'autres caractéristiques et avantages de l'invention ressortirons de la description qui suit et qui est donnée en rapport avec une forme de réalisation plus particulière présentée à titre d'exemple non limitatif et en se référant aux dessins annexés.

La figure 1 donne une vue en coupe longitudinale de la cuvette de l'installation selon l'invention.

La figure 2 montre un schéma des circuits pneumatiques assurant la commande du cycle d'évacuation.

Selon la figure 1, on voit que l'installation est constituée essentiellement d'une cuvette 1, de forme générale tronconique, reposant sur sa petite base 2 .

Cette cuvette sera avantageusement réalisée en polyester armé de fibres de verre coloration blanc sanitaire.

La cuvette est elle-même encastrée dans un bloc formant carter 3 qui englobe la cuvette ainsi que l'ensemble de commande 4 (illustré en détail à la Figure 2) et montée sur rails reposant sur le socle du carter 6.

Le socle 6 pourra avantageusement reposer sur le plancher du local par l'intermédiaire de silentblocs 7, 7', pour éviter les transmissions de vibrations.

En sa partie supérieure la cuvette comporte un rebord orienté vers l'intérieur et constitué avantageusement par le prolongement de la face horizontale supérieure du carter 3 comportant à cet effet une solution de continuité sensiblement elliptique et correspondant à la grande base de la cuvette 1.

Sous ce rebord 8 sont abritées les buses de projection au nombre de quatre et dont trois buses sont représentées sur les dessins sous les références 9, 9', 9''.

Et le pourtour de la cuvette comporte lui-même de façon connue un double abattant constitué de la lunette 10 et du couvercle 11.

Sur la partie arrière de la face supérieure du carter, en arrière de la cuvette, est prévu par exemple un plan incliné 12 recevant le bouton 13 du contacteur 47 assurant la commande du cycle d'évacuation et de rinçage dans les conditions qui seront décrites ci-après.

La base 2 de la cuvette comporte une trappe de fermeture 14 du type "vanne à pelle" et manoeuvrée dans un plan sensiblement horizontal par un vérin pneumatique 15.

En dessous la trappe, l'installation comporte une conduite verticale constituant le départ pour évacuation et la collection des effluents aboutissant à une cuve de stockage qui pourrait être disposée à l'intérieur du carter 3 et qui dans l'exemple réalisé est située en dessous du plancher 16 de l'installation, cette cuve 17 étant reliée à la conduite d'évacuation inférieure par le manchon de communication 19.

La cuve de stockage 17 comporte elle-même en partie inférieure une sortie formée d'un tuyau souple 21 pour l'évacuation intermittente des effluents stockés entre deux périodes de vidange.

Une mise à l'air libre est prévue en 20.

L'installation est elle-même reliée à une réserve d'eau claire 22 comportant une crépine d'aspiration 23 à l'extrémité du tube plongeur 24 et alimentant l'ensemble de régulation représenté à la Figure 2.

Enfin, l'ensemble est alimenté en énergie sous forme d'air comprimé depuis la conduite 25 aboutissant au bloc de régulation et de commande de la figure 2 et relié a une source d'air comprimé graissée 6 à 8 bars, disponible sur le véhicule.

On voit que l'installation peut fonctionner mécaniquement sans utilisation d'énergie électrique donc sans risque lié à la présence de conduites et circuits électriques en milieu humide et avec une parfaite fiabilité.

Le fonctionnement du bloc de commande de pneumatique est illustré à la Figure 2.

Ce bloc monté de préférence sur un plateau coulissant sur rails, de façon à permettre aisément son entretien et sa maintenance, est alimenté en air comprimé 6 à 8 bars par la conduite 25 précédemment décrite et en eau claire par la conduite 24.

Une conduite 26 sert à l'évacuation de l'air comprimé en retour et elle aboutit à la base de la cuve de stockage 17 où elle débouche par la buse 27 en permettant par le jeu de turbulences la répartition homogène des effluents au sein de la cuve.

L'air comprimé depuis la conduite d'alimentation 25 aboutit au distributeur 28 du type à registre coulissant et permettant la répartition et la distribution intermittente de l'air comprimé moteur vers les organes de manoeuvre.

Le distributeur comporte ainsi deux sorties alternatives de l'air sous pression, à savoir une première sortie 29 et une seconde sortie 30.

La seconde sortie 30 aboutit à une seconde entrée (non représentée) du vérin double effet 15 de commande pneumatique de la trappe 14.

Ce vérin double effet assure, lorsqu'il est alimenté par sa seconde entrée par la canalisation 30, le retour de la trappe et le maintien de cette trappe vers sa position de fermeture.

Alternativement, lorsque la conduite 30 n'est pas mise sous pression, le distributeur est apte à envoyer l'air comprimé sous pression dans la conduite 29 qui aboutit elle-même aux deux sous-conduites 29a et 29b ainsi alimentées simultanément.

Tandis que l'alimentation de la conduite 30, assurant la fermeture de la trappe, correspond à la position de repos du distributeur, l'installation étant en position inactive, l'alimentation de la conduite 29 correspond à l'initialisation du cycle d'évacuation et de rinçage.

A cet effet la conduite 29a, aboutissant à la première entrée du vérin double effet 15, assure la rétraction de la trappe 14 et par conséquent l'ouverture de la base de la cuvette en vue de l'évacuation des effluents.

Dans le même temps la conduite 29b aboutit à la chambre de mise sous pression 31 et permet d'assurer l'évacuation sous forte pression de la dose d'eau 32 contenue dans cette chambre.

A cet effet, la chambre 31 est alimentée en eau claire par la conduite 33 qui permet à la fois la réception de l'eau depuis la conduite 24 dans la phase d'aspiration, à travers le clapet de non retour 34 ; tandis que cette même conduite 33 permet l'évacuation de l'eau sous pression vers la conduite 35 aboutissant aux buses de projection 9, 9' et 9'', avec interposition du clapet de non retour 36.

Pour commander les phases d'aspiration et de refoulement, la chambre 31 comporte un piston 39 divisant la chambre en deux capacités, à savoir une capacité 38 disposée sur la face arrière du piston et communiquant précisément avec l'arrivée d'air comprimé 29b.

Tandis que la capacité 38', correspondant à la face avant du piston 39, constitue la réserve d'eau 32.

Le piston 39 est solidaire d'une tige 40 débordant à l'extérieur de la chambre et comportant un ressort hélicoïdal 41 monté à la périphérie et coaxialement à ladite tige ; le ressort 41 étant comprimé entre la butée arrière 42 solidaire de l'extrémité terminale de la tige 40 et la butée avant 43 constituée par la paroi correspondante de la chambre 31.

Coopérant avec la butée 42 est disposé un contacteur de fin de course 44 relié d'une part par la conduite pneumatique 45 à la source d'alimentation en air comprimé 25 et d'autre part par la conduite pneumatique 46 au distributeur.

Et la poussée exercée par la butée 42 sur le contacteur 44 permet la mise en communication de la conduite de sortie 46 avec la conduite d'entrée 45 en envoyant par conséquent au distributeur une impulsion pneumatique correspondant au positionnement de fin de course de la butée 42 et donc du piston 39 à l'intérieur de la chambre 31.

Enfin, le distributeur est relié à un contacteur manuel 47 de commande de début du cycle, ce contacteur étant commandé par la pression digitale de l'utilisateur sur le bouton 13.

Ce contacteur est relié par une conduite d'entrée pneumatique 48 à la source d'air comprimé ; cette alimentation est obtenue par le répartiteur 37 alimentant depuis la conduite 25 d'une part le distributeur d'autre part le contacteur 44 par la conduite 45 et enfin le contacteur manuel 47 par la conduite 48.

Le contacteur manuel 47 est relié à son tour au distributeur par la conduite pneumatique de sortie 49.

La pression exercée sur le bouton 13 assure la mise en communication de la conduite d'entrée 48 avec la conduite de sortie 49, alors qu'elles sont normalement isolées en position de repos de l'ensemble ; il résulte de cette mise en contact une impulsion pneumatique initiale adressée au distributeur qui commande le début du cycle d'évacuation et de rinçage.

Le fonctionnement de l'ensemble peut aisément se déduire de la description qui précède.

Sous l'action du contacteur manuel 47 une impulsion initiale est adressée au distributeur qui déplace le registre et assure l'envoi de la pression d'air comprimé par la conduite 29 d'une part vers la seconde entrée du vérin double effet de la trappe en assurant l'ouverture de cette dernière, par l'intermédiaire de la conduite 29a ; et dans le même temps la conduite 29b transmet la pression pneumatique dans la capacité 38 en assurant ainsi le déplacement du piston 39 qui refoule l'eau 32 à travers les conduites 33, le clapet de non retour 36 et la conduite 35 vers les buses de rinçage 9, 9', 9''.

Ainsi en début du cycle de fonctionnement après utilisation de la cuvette, l'opérateur déclenche par une simple manoeuvre, sans recours à une énergie électrique de commande, d'une part l'ouverture de la trappe et en même temps la projection d'une eau sous forte pression le long des parois de la cuvette.

La forte pression de l'eau permet d'obtenir un effet immédiat d'évacuation et de rinçage à partir d'une quantité d'eau limitée qui peut ne pas dépasser 25 cl.

Tandis que pendant toute cette phase d'évacuation le vérin double effet 15 maintient la trappe en position d'ouverture.

Le cycle d'ouverture et d'évacuation se limite à une période de quelques secondes, par exemple 5 à 6 secondes.

La commande de fin de cycle est assurée automatiquement lorsque toute la réserve d'eau 32 a été évacuée sous pression vers les buses ; cette fin du cycle est détectée par le contacteur 44 sur lequel vient porter la butée 42, correspondant alors au positionnement du piston 39 en fin de course lorsque sensiblement toute l'eau a été évacuée.

Le contacteur assurant la mise en communication de la conduite d'entrée 45 et de la conduite de sortie 46 permet l'envoi d'une impulsion pneumatique vers le distributeur 28 qui renvoie le registre vers sa position initiale.

C'est-à-dire que le flux pneumatique est coupé tant au niveau de la conduite 29a qu'au niveau de la conduite 29b (la chambre 31 n'est plus alimentée en air comprimé).

Au contraire la conduite 30 reçoit alors le flux pneumatique qui est reporté sur la première entrée du vérin double effet 15 en assurant ainsi le retour de la trappe vers sa position de fermeture et le maintien de cette trappe en position fermée.

Le déplacement du piston 39 s'est fait sous la pression pneumatique développée dans la capacité 38, contre l'action du ressort 41 ; lorsque la chambre 38 n'est plus alimentée en air comprimé, la force du ressort de rappel prévaut et entraîne vers l'arrière le piston 39 qui est ramené à sa position initiale ; et dans ce mouvement le piston provoque l'appel et l'aspiration de la quantité d'eau 32 , puisque dans cette phase le clapet de non retour 36 est en position fermée tandis que le clapet de non retour 34 est en position d'ouverture ; on obtient ainsi automatiquement le rappel du piston et l'aspiration d'une quantité parfaitement dosée d'eau de rinçage en vue de l'utilisation future et en position d'attente dans la chambre de mise sous pression 31.

Selon une forme de réalisation avantageuse le registre du distributeur est prévu de telle façon qu'il provoque, sous l'action du contacteur 44, dans un premier temps, le rappel de la trappe dans sa position de fermeture tandis que l'interruption de l'alimentation en eau sous pression est retardée de quelques fractions de secondes ; on obtient ainsi en fin de cycle la fermeture préalable de la trappe tandis qu'une quantité minime d'eau continue à être déversée depuis les buses, ce qui assure le maintien d'un film d'eau sur la paroi de la trappe ; on obtient ainsi une parfaite étanchéité de la cuvette par rapport aux odeurs d'une part, tandis que le maintien d'un film d'eau contribue à assurer la propreté du fond de la cuvette en évitant la formation de dépôt.

Selon une variante non représentée le bloc de pilotage et de régulation pneumatique sera regroupé dans un coffret déporté par rapport à l'appareil et au bloc cuvette ; le coffret peut être disposé extérieurement et à proximité immédiate du bloc cuvette et on libère ainsi la base du bloc cuvette pour y loger éventuellement le réservoir d'effluents alors intégré à l'appareil.

## Revendications

1. Toilettes sanitaires à évacuation directe et rinçage sans effet de chasse ni siphon, du type constitue d'une cuvette (1) de forme générale tronconique comportant au niveau de sa petite base en position inférieure une trappe (14) commandée par un vérin pneumatique (15), ladite cuvette étant en communication par intermittence avec un conduit d'évacuation (19), et la cuvette comporte encore au moins une buse (9) de projection d'eau de rinçage et d'évacuation et provenant d'une source de liquide de rinçage sous pression, les toilettes sont reliées à une source d'air comprimé en communication d'une part avec une chambre de mise sous pression (31) de l'eau de rinçage et d'évacuation pour assurer l'alimentation sous haute pression des buses (9, 9') et d'autre part avec le vérin pneumatique (15) de manoeuvre de la trappe (14), cette mise en communication étant réalisée par un distributeur (28) à registre pneumatique assurant la régulation et la commande du cycle d'évacuation comportant les phases synchronisées en premier lieu d'ouverture de la trappe et de projection d'eau sous pression et en second lieu de fermeture de la trappe et arrêt de la projection d'eau, et, à cet effet, le distributeur (28) est relié à un premier contacteur, constitué d'un contacteur manuel (47) en position accessible à l'utilisateur et propre à assurer le déplacement du registre en assurant l'initialisation du cycle d'évacuation et de rinçage par la mise en communication de la source d'air comprimé (25) avec la chambre (31) de mise sous pression de l'eau de rinçage et d'évacuation ainsi que par la mise en communication de la source d'air comprimé (25) avec une première entrée du vérin de manoeuvre de la trappe en assurant la mise en position d'ouverture de cette dernière, caractérisées en ce que la chambre (31) de mise sous pression est constituée d'un cylindre contenant un piston (39) séparant ladite chambre en deux capacités, soit une capacité sèche (38) en arrière du piston communiquant, par l'intermédiaire du distributeur, avec la source d'air comprimé (25), et assurant ainsi le déplacement du piston contre l'action d'un organe de rappel (41) et une capacité (38') réceptrice de l'eau, en avant du piston, communiquant, avec interposition de clapets de non retour (34, 36) avec une source d'eau d'une part et avec les buses de projection d'eau dans la cuvette d'autre part, de sorte que le déplacement du piston sous l'action de l'air comprimé sur sa face arrière, provoque la mise sous pression de l'eau par la face avant du piston, alimentant ainsi les buses de projection, le retour du piston provoque par ledit organe de rappel assurant en sens inverse le remplissage à nouveau de ladite capacité (38') réceptrice de l'eau.

2. Toilettes sanitaires selon la revendication 1, et caractérisées en ce que le distributeur (28) est en outre relié à un second contacteur (44) apte, en fin de cycle d'évacuation, à assurer le retour du registre vers sa position de repos en isolant d'une part la source d'air comprimé (25) par rapport à la chambre (31) de mise sous pression et en assurant d'autre part la communication de cette source d'air sous pression (25) avec une seconde entrée du vérin de manoeuvre (15) de la trappe assurant le retour et le maintien de cette dernière en position fermée.

3. Toilettes sanitaires selon la revendication 1 ou la revendication 2,
caractérisées en ce que le premier contacteur (47) constitué d'un contacteur manuel, est dispose exterieurement au distributeur sur la partie haute des toilettes pour être facilement accessible à l'utilisateur, et ce contacteur manuel (47) est lui-même relié par deux conduits pneumatiques (48, 49) d'une part au distributeur (28) et d'autre part à la source d'air comprimé (25), les deux conduits étant isolés d'un de l'autre dans la position de repos du contacteur et le contacteur, sous la poussée digitale de l'utilisateur, met en communication les deux conduits en envoyant ainsi au distributeur une impulsion pneumatique provoquant le déplacement du registre vers la position d'activation et d'initialisation du cycle avec mise en communication de la source d'air comprimé avec la chambre de mise sous pression de l'eau d'une part et d'autre part mise en communication de ladite source d'air comprimé avec la première entrée du vérin de manoeuvre de la trappe pour la mise en position d'ouverture de cette dernière.

4. Toilettes sanitaires selon l'une des revendications 2 ou 3,
caractérisées en ce que ledit second contacteur (44) est associé à la chambre (31) de mise sous pression et comporte des moyens de détection de la fin de l'évacuation de la phase d'eau (32) contenue dans ladite chambre, ce contacteur étant relié par deux conduits pneumatiques (43, 46) d'une part à la source d'air comprimé (25) et d'autre part au distributeur (28), les deux conduits étant isolés l'un de l'autre dans la position de repos du contacteur correspondant à une situation au moins partiellement remplie de la chambre de mise sous pression, tandis que le contacteur initie la mise en communication des deux conduits après détection de la situation sensiblement vide d'eau de la chambre de mise sous pression, en provoquant par une impulsion pneumatique ainsi initiée, le retour du registre vers sa position de repos avec par conséquent isolement de la chambre (31) de mise sous pression par rapport à la source d'air comprimé (25) et mise en communication de ladite source d'air comprimé avec la seconde entrée du vérin pneumatique provoquant le retour et le maintien de la trappe en position fermée.

5. Toilettes sanitaires selon l'une des revendications 1 à 4,
caractérisées en ce que le distributeur (28) provoque un décalage entre la fermeture initiale de la trappe (14) et l'arrêt de la pression dans la chambre (31) de mise sous pression, cet arrêt intervenant avec un faible retard, de sorte qu'une quantité limitée d'eau continue à être déversée depuis la ou les buses de projection après fermeture de la trappe, en assurant ainsi le maintien d'un film d'eau à la base de la cuvette avec isolement de cette dernière.

6. Toilettes sanitaires selon l'une des revendications 1 à 5,
caractérisées en ce que le piston (39) comporte une tige (40) reliée à sa face arrière et débordant au dehors de ladite chambre (31), étant disposée coaxialement à la chambre cylindrique, cette tige comporte un ressort hélicoïdal (41) concentrique et extérieur à la tige et travaillant à la compression, le ressort étant bloqué entre une première butée (42) à l'extrémité extérieure de la tige et une seconde butée (43) contre la paroi de la chambre cylindrique, ladite première butée, dans la position extrême de fin de course du piston, correspondant à la fin de l'évacuation de l'eau, actionne mécaniquement le second contacteur (44) initiant la fin du cycle avec fermeture de la trappe et arrêt de la projection d'eau.

7. Toilettes sanitaires selon l'une des revendications 1 à 6,
caractérisées en ce que le distributeur (28) est avantageusement relié par un conduit de retour (28) de l'air à une cuve de stockage (17) des effluents, dont le flux d'air engendre ainsi la répartition homogène au sein de la cuve.

8. Toilettes sanitaires selon l'une des revendications 1 à 7,
caractérisées en ce que la cuvette (1) comporte une pluralité de buses (9, 9') notamment au nombre de 4, alimentées depuis la chambre (31) de mise sous pression, lesdites buses étant reparties et disposées sur le pourtour supérieur de la cuvette de façon à projeter un jet sous pression balayant l'ensemble des parois tronconiques de cette dernière.

## Patentansprüche

1. Sanitärtoiletten zur direkten Evakuierung und zum Wegspülen, ohne Wirkung einer Wasserspülung oder eines Siphons, dermaßen gebildet, daß ein allgemein kegelstumpfförmig gebildetes Becken (1) in der Höhe der kleinen Basis in einer unteren Position eine von einer pneumatischen Winde (15) gesteuerte Klappe (14) aufweist, wobei das Becken intermittierend mit einem Evakuierungskanal (19) in Verbindung steht, und das Becken noch mindestens eine Abgabedüse (9) für Spül- und Evakuierungswasser aufweist, welches aus einer Quelle von unter Druck stehender Spülflüssigkeit stammt, wobei die Toiletten mit einer Quelle komprimierter Luft in Verbindung stehen, die einerseits mit einer Kammer (31) zum Komprimieren von Spül- und Evakuierungswasser zum Speisen der Düsen (9, 9') unter hohem Druck in Verbindung steht, und andrerseits mit der pneumatischen Winde (15) zum Betätigen der Klappe (14), wobei diese Verbindung durch einen Luftklappenverteiler (28) hergestellt wird, der die Regulierung und die Steuerung des Evakuierungszyklus bewerkstelligt, der die synchronisierten Phasen an erster Stelle der Öffnung der Klappe und der unter Druck erfolgenden Wasserabgabe, und an zweiter Stelle des Schließens der Klappe und des Stoppens der Wasserabgabe umfaßt, und hierzu ist der Verteiler (28) mit einem ersten Schalter verbunden, der aus einem manuellen Schalter (47) in einer dem Benutzer zugänglichen Position gebildet ist, der das Verstellen der Luftklappe bewirkt, womit die Einleitung des Evakuierungs- und Spülzyklus durch die Herstellung einer Verbindung zwischen der Quelle (25) komprimierter Luft mit der Druckkammer (31) des Spül- und Evakuierungswassers sowie durch die Herstellung einer Verbindung zwischen der Betätigungswinde der Klappe bewirkt, um deren Öffnungsposition zu erreichen,
dadurch gekennzeichnet,
daß die Druckkammer (31) aus einem Zylinder besteht, der einen die Kammer in zwei Kapazitäten teilenden Kolben (39) enthält, nämlich eine trockene Kapazität (38) hinter dem Kolben, die durch Vermittlung des Verteilers mit der Quelle (25) komprimierter Luft kommuniziert und somit das Verschieben des Kolbens gegen die Wirkung eines Rückstellorgans (41) bewirkt, und eine Aufnahmekapazität (38') für Wasser vor dem Kolben, die unter Zwischenschaltung von Rückschlagventilen (34, 36) einerseits mit einer Wasserquelle und andrerseits mit den Abgabedüsen für Wasser im Becken dermaßen in Verbindung steht, daß das Verschieben des Kolbens unter Wirkung der komprimierten Luft auf seine Rückseite das Unter-Druck-Setzen des Wassers durch die Vorderseite des Kolbens bewirkt wird, wodurch die Abgabedüsen gespeist werden, wobei die durch das Rückstellorgan hervorgerufene Rückstellung des Kolbens in umgekehrter Richtung das Wiederauffüllen der Aufnahmekapazität (38') für Wasser bewirkt.

2. Sanitärtoiletten nach Anspruch 1,
dadurch gekennzeichnet, daß der Verteiler (28) überdies mit einem zweiten Schalter (44) verbunden ist zur Rückstellung der Luftklappe in deren Ruhestellung am Ende des Evakuierungszyklus, indem einerseits die Quelle (25) komprimierter Luft von der Druckkammer (31) getrennt wird, und andererseits die Verbindung dieser Quelle (25) unter Druck stehender Luft mit einem zweiten Eingang der Betätigungswinde (15) der Klappe deren Rückstellung und Verweilen in geschlossener Position bewirkt.

3. Sanitärtoiletten nach Anspruch 1 oder 2,
dadurch gekennzeichnet, daß der erste aus einem manuellen Schalter bestehende Schalter (47) außen am Verteiler am oberen Teil der Toiletten angebracht ist, um für den Benutzer leicht zugänglich zu sein, und dieser manuelle Schalter (47) selbst durch zwei pneumatische Leitungen (48, 49) einerseits mit dem Verteiler (28) und andererseits mit der Quelle (25) komprimierter Luft verbunden ist, wobei diese beiden Leitungen in der Ruhestellung des Schalters voneinander getrennt sind, und der Schalter auf Fingerdruck des Benutzers die beiden Leitungen in Verbindung setzt, so daß ein pneumatischer Impuls an den Verteiler gesandt wird, der die Verstellung der Luftklappe in die Position zur Aktivierung und Einleitung des Zyklus mit der Herstellung einer Verbindung der Quelle komprimierter Luft mit der Druckkammer einerseits und andererseits mit der Verbindung der Quelle komprimierter Luft mit dem ersten Eingang des Betätigungswinde der Klappe bewirkt, um diese in die Öffnungsposition zu bringen.

4. Sanitärtoiletten nach einem der Ansprüche 2 und 3,
dadurch gekennzeichnet, daß der zweite Schalter (44) mit der Druckkammer (31) verbunden ist und Mittel zur Feststellung des Endes der Evakuierung der in dieser Kammer enthaltenen Wasserphase (32) aufweist, wobei dieser Schalter durch zwei pneumatische Leitungen (43, 46) einerseits mit der Quelle (25) komprimierter Luft, und andererseits mit dem Verteiler (28) verbunden ist, wobei diese beiden Leitungen in der Ruheposition des Schalters voneinander getrennt sind entsprechend dem Zustand einer zumindest teilweise gefüllten Druckkammer, während der Schalter die Herstellung einer Verbindung der beiden Leitungen nach Feststellung des Zustandes einer im wesentlichen wasserleeren Druckkammer (31) einleitet, indem durch einen dermaßen eingeleiteten pneumatischen Impuls die Rückstellung der Luftklappe in ihre Ruheposition hervorgerufen wird mit darauffolgender Trennung der Druckkammer (31) von der Quelle (25) komprimierter Luft und Herstellung einer Verbindung dieser Quelle komprimierter. Luft mit dem zweiten Eingang der pneumatischen Winde, die die Rückstellung und das Verweilen der Klappe in geschlossener Stellung bewirkt.

5. Sanitärtoiletten nach einem der Ansprüche 1 bis 4,
dadurch gekennzeichnet, daß der Verteiler (28) ein Verschieben zwischen dem anfänglichen Schließen der Klappe (14) und dem Abstellen des Druckes in der Druckkammer (31) bewirkt, wobei das Abstellen mit einer leichten Verzögerung dermaßen einsetzt, daß eine begrenzte Wassermenge weiterhin von der oder den Abgabedüsen nach Schließung der Klappe abgegeben wird, wobei ein Wasserfilm an der Basis des Beckens beim Abtrennen derselben beibehalten wird.

6. Sanitärtoiletten nach einem der Ansprüche 1 bis 5,
dadurch gekennzeichnet, daß der Kolben (39) einen an seiner Rückseite verbundenen und aus der Kammer (31) herausragenden Bolzen (40) aufweist, der koaxial zur zylindrischen Kammer (31) angebracht ist, dieser Bolzen eine schraubenförmige konzentrische, außerhalb des Bolzens liegende Druckfeder (41) umfaßt, wobei die Feder zwischen einem ersten Anschlag (42) am äußeren Ende des Bolzens und einem zweiten Anschlag (43) gegen die Wand der zylindrischen Kammer abgestützt ist, wobei der erste Anschlag in der dem Ende der Wasserevakuierung entsprechenden extremen Endstellung des Kolbenwegs den zweiten Schalter (44) mechanisch betätigt, was das Ende des Zyklus durch Schließen der Klappe und Stoppen der Wasserabgabe einleitet.

7. Sanitärtoiletten nach einem der Ansprüche 1 bis 6,
dadurch gekennzeichnet, daß der Verteiler (28) vorteilhafterweise durch eine Rückluftleitung (28) mit einer Aufnahmewanne (17) für Abwässer verbunden ist, wobei der Luftstrom die homogene Verteilung im Inneren der Wanne mit sich bringt.

8. Sanitärtoiletten nach einem der Ansprüche 1 bis 7,
dadurch gekennzeichnet, daß das Becken (1) eine Vielzahl von, insbesondere 4 Düsen (9, 9') aufweist, die von der Druckkammer (31) gespeist werden, wobei die Düsen verteilt und auf dem oberen Umfang des Beckens angebracht sind, so daß ein unter Druck stehender Strahl abgegeben wird, der die gesamten kegelstumpfförmigen Wände des Beckens abspült.

## Claims

1. Sanitary toilets with direct evacuation and rinsing without flush effect nor siphon, of the type constituted by a pan (1) of generally truncated shape comprising at the level of its small base in lower position a trap (14) controlled by a pneumatic jack (15), said pan being in communication by intermittence with an evacuation conduit (19), and the pan further comprises at least one nozzle (9) for projecting rinsing and evacuation water coming from a source of rinsing liquid under pressure, the toilets are connected to a source of compressed air in communication on the one hand with a chamber (31) for pressurizing the rinsing and evacuation water in order to ensure supply under high pressure of the nozzles (9, 9') and, on the other hand, with the pneumatic jack (15) for manoeuvring the trap (14), such communication being effected by a pneumatic distributor valve (28) with register ensuring regulation and control of the evacuation cycle comprising the synchronized phases in the first place of opening of the trap and of projection of pressurized water and, in the second place, of closure of the trap and stopping of the projection of water and, to that end, the distributor valve (28) is connected to a first contactor, constituted by a manual contactor (47) in position accessible for the user and adapted to ensure displacement of the register, ensuring initialization of the cycle of evacuation and of rinsing by placing the source of compressed air (25) in communication with the chamber (31) for pressurizing the rinsing and evacuation water as well as by placing the source of compressed air (25) in communication with a first inlet of the jack for manoeuvring the trap, ensuring placing of the latter in position of opening,
characterized in that the pressurizing chamber (31) is constituted by a cylinder containing a piston (35) separating said chamber into two volumes, viz. a dry volume (38) at the rear of the piston communicating, via the distributor valve, with the source of compressed air (25) and thus ensuring the displacement of the piston against the action of a return member (41) and a volume (38') receiving water, at the front of the piston, communicating, with the interposition of non-return valves (34, 36) with a source of water on the one hand and with the nozzles projecting water into the pan on the other hand, with the result that the displacement of the piston under the action of the compressed air on its rear face, provokes the pressurization of the water by the front face of the piston, thus supplying the projection nozzles, the return of the piston provoked by said return member ensuring in opposite direction the filling afresh of said volume (38') receiving water.

2. Sanitary toilets according to Claim 1, and characterized in that the distributor (28) is in addition connected to a second contactor (44) adapted, at the end of evacuation cycle, to ensure return of the register towards its position of rest, isolating on the one hand the source of compressed air (25) with respect to the pressurizing chamber (31) and ensuring on the other hand the communication of this source of pressurized air (25) with a second inlet of the jack (15) for manoeuvring the trap ensuring the return and maintenance of the latter in closed position.

3. Sanitary toilets according to Claim 1 or Claim 2, characterized in that the first contactor (47) constituted by a manual contactor is disposed outside the distributor valve on the upper part of the toilets in order to be easily accessible for the user, and this manual contactor (47) is itself connected by two pneumatic conduits (48, 49) on the one hand to the distributor valve (28) and on the other hand to the source of compressed air (25), the two conduits being isolated from one another in the position of rest of the contactor and the contactor, under digital thrust by the user, places the two-conduits in communication, thus sending to the distributor valve a pneumatic impulse provoking displacement of the register towards the position of activation and of initialization of the cycle with communication of the source of compressed air with the chamber for pressurizing the water on the one hand and on the other hand communication of said source of compressed air with the first inlet of the jack manoeuvring the trap for placing this latter in position of opening.

4. Sanitary toilets according to one of Claims 2 or 3,
characterized in that said second contactor (44) is associated with the pressurizing chamber (31) and comprises means for detecting the end of evacuation of the water phase (32) contained in said chamber, this contactor being connected by two pneumatic conduits (43, 46) on the one hand to the source of compressed air (25) and on the other hand to the distributor (28), the two conduits being isolated from each other in the position of rest of the contactor corresponding to an at least partially filled situation of the pressurizing chamber, whilst the contactor initiates the communication of the two conduits after detection of the substantially empty situation of water of the pressurizing chamber, provoking by a pneumatic impulse thus initiated the return of the register towards its position of rest with, consequently, isolation of the pressurizing chamber (31) with respect to the source of compressed air (25) and communication of said source of compressed air with the second inlet of the pneumatic jack provoking return and maintenance of the trap in closed position.

5. Sanitary toilets according to one of Claims 1 to 4,
characterized in that the distributor valve (28) provokes an offset between the initial closure of the trap (14) and the stop of the pressure in the pressurizing chamber (31), this stop intervening with a slight delay, with the result that a limited quantity of water continues to be poured from the projection nozzle or nozzles after closure of the trap, thus ensuring maintenance of a film of water at the base of the pan with isolation of the latter.

6. Sanitary toilets according to one of Claims 1 to 5,
characterized in that the piston (39) comprises a rod (40) connected to its rear face and projecting outside said chamber (31), being disposed coaxially to the cylindrical chamber, this rod comprises a helical spring (41) concentric to and outside the rod and working in compression, the spring being blocked between a first stop (42) at the outer end of the rod and a second stop (43) against the wall of the cylindrical chamber, said first stop, in the extreme end of stroke position of the piston, corresponding to the end of the evacuation of the water, mechanically actuates the second contactor (44) initiating the end of the cycle with closure of the trap and stop of the projection of water.

7. Sanitary toilets according to one of Claims 1 to 6,
characterized in that the distributor valve (28) is advantageously connected by an air-return conduit (28) to a tank (17) for storing the effluents, of which the air flow thus generates the homogeneous distribution within the tank.

8. Sanitary toilets according to one of Claims 1 to 7,
characterized in that the pan (1) comprises a plurality of nozzles (9, 9') particularly 4 in number, supplied from pressurizing chamber (31), said nozzles being distributed and disposed on the upper periphery of the pan so as to project a jet under pressure sweeping all the truncated walls of said pan.
